# EUROPÄISCHE PATENTSCHRIFT

(11) **EP 3 399 082 B1**
(45) Veröffentlichungstag und Bekanntmachung des Hinweises auf die Patenterteilung: **14.04.2021**
(21) Anmeldenummer: 17168917.7
(22) Anmeldetag: 02.05.2017
(51) Int. Cl.: D03D 1/02, D03D 11/02, D03D 13/00, D03D 3/02

(54) **DOPPELGEWEBE MIT DEFINIERTER HOHLSTRUKTUR**
DOUBLE FABRIC WITH DEFINED HOLLOW STRUCTURE
TISSU DOUBLE FACE AYANT UNE STRUCTURE À TROU DÉFINIE

(43) Veröffentlichungstag der Anmeldung: 07.11.2018
(73) Patentinhaber: Leutert, Ruedi, 4934 Madiswil (CH)
(72) Erfinder: Leutert, Ruedi, 4934 Madiswil (CH)
(74) Vertreter: Koelliker, Robert

(56) Entgegenhaltungen:
- JP-A- H03 234 840
- JP-Y1- S4 113 588

## Beschreibung

Die vorliegende Erfindung betrifft ein Doppelgewebe, ein Verfahren zur Herstellung des Doppelgewebes, ein aufblasbarer Baukörper umfassend das Doppelgewebe sowie die Verwendung des Doppelgewebes und des Baukörpers.

Doppelgewebe sind eine Form von Mehrfachgewebe. Sie bestehen aus zwei übereinanderliegenden Geweben, welche während dem Weben punktuell miteinander verbunden werden. Doppelgewebe, auch Doppelwandgewebe ("double wall fabric"), Distanzgewebe oder zweilagige Gewebe genannt, sind allgemein bekannt und werden vielseitig eingesetzt.

Eine spezifische Form eines solchen Doppelgewebes sind 2-Wand-Gewebe, d.h. Distanzgewebe mit zwei Gewebelagen, welche durch eine Vielzahl von Distanzfäden miteinander verbunden sind. Die Seiten solcher 2-Wand-Gewebe sind nach der Herstellung der Gewebe immer offen, d.h. die beiden Gewebelagen sind nicht durch einen gemeinsamen Rand verbunden. Durch Konfektionierung - und somit durch einen zusätzlichen Arbeitsschritt - können die Ränder der Gewebelagen zusammengefügt werden, wodurch beispielsweise durch ein eingebautes Ventil ein Gasdruck aufgebaut werden kann. Dadurch entstehen aufgeblasene Distanzgewebe, wobei eine Vielzahl von Distanzfäden vertikal zu den zwei Gewebelagen angeordnet ist.

Solche aufgeblasenen Distanzgewebe mit vertikal zu den Distanzgewebeschichten angeordneten Distanzfäden können kosteneffizient hergestellt werden und eignen sich beispielsweise gut für Polsterungen. Da sich jedoch die mit den Distanzfäden verbundenen einzelnen Distanzgewebeschichten zur gegenüberliegenden Distanzgewebeschicht einfach lateral verschieben lassen, geben sie dem aufgeblasenen Distanzgewebe für viele Anwendungen keine ausreichende Stabilität. Deshalb genügen solche Gewebe keinerlei statischen Anforderungen. Zudem ist bei solchen Distanzgeweben der Abstand zwischen den beiden Gewebelagen limitiert, wodurch sie weniger vielseitig eingesetzt werden können.

Die JP S41 13588 Y1 offenbart ein Doppelgewebe umfassend oberes Gewebe und ein unteres Gewebe umfassend eine Vielzahl von Kettfäden und eine Vielzahl von Schussfäden (1, 2, 3, 4). Die Schussfäden 1 und 4 sind - vom Rand herkommend - zunächst mit Kettfäden des oberen Gewebes verwoben (erstes Segment A), werden anschliessend zum unteren Gewebe geführt wo sie mit Kettfäden des unteren Gewebes verwoben werden (Segment C) und anschliessend werden sie wieder zum oberen Gewebe geführt, wo sie mit anderen Kettfäden des oberen Gewebes verwoben werden (zweites Segment A). Analog werden die Schussfäden 2 und 3 zunächst mit Kettfäden des unteren Gewebes verwoben (erstes Segment A'), anschliessend mit Kettfäden des oberen Gewebes verwoben (Segment C') und schlussendlich werden sie mit anderen Kettfäden des unteren Gewebes verwoben (zweites Segment A'). Diese Prozedere kann vielfach wiederholt werden. Dadurch verbinden die Schussfäden Kettfäden mindestens in 3 Segmenten, d.h. A-C-A resp. A'-C'-A'. Das offenbarte Doppelgewebe kann nicht flach zusammengedrückt werden. Auch ist es nicht geeignet, um mit einem flächigen Bauteil laminiert zu werden, wodurch es sich als Baukörper nicht eignet.

Aus diesem Grund ist es bis heute nicht möglich, Baukörper herzustellen, welche im Wesentlichen auf Geweben, wie beispielsweise Doppelgeweben, basieren und welche den entsprechenden statischen Anforderungen genügen. Deshalb muss auf die herkömmlichen Baustoffe zurückgegriffen werden, die oft sperriger, schwerer und teurer sind als Gewebe, was sich wiederum negativ in der Herstellung von Baukörpern auswirkt.

Aufgabe der vorliegenden Erfindung ist daher die Bereitstellung eines Gewebes mit innerer Hohlstruktur und äusserem gemeinsamem Rand, welches in einem Webvorgang auf einfache Art und Weise hergestellt werden kann. Durch Einpressen eines Gases wie Luft in das hergestellte Gewebe sollen 4-Wand-Gewebe hergestellt werden können, welche als Baukörper auch erhöhten statischen Erfordernissen genügen. Das Gewebe soll einfach hergestellt werden und - insbesondere nach seitlicher Laminierung - hohen physikalischen Anforderungen standhalten können. Enthält das Gewebe und der Baukörper kein oder nur wenig Gas, sollen sie auf kleinem Raum lager- und transportierbar sein und zudem ein geringes Gewicht aufweisen.

Diese Aufgabe konnte überraschenderweise mit einem Doppelgewebe nach Anspruch 1 gelöst werden umfassend ein oberes Gewebe G_{H} und ein unteres Gewebe G_{L}, wobei die Gewebe G_{H} und G_{L} je eine Vielzahl von Kettfäden K, K_{R}, K_{H} und K_{L} und eine Vielzahl von Schussfäden S, S_{H} und S_{L} umfassen und die Gewebe G_{H} und G_{L} im Endbereich der Schussfäden S mit den Kettfäden K_{R} je zu einem gemeinsamen Rand R, R' verwoben sind, wobei zwischen den beiden Rändern R und R' das obere Gewebe G_{H} in ein Segment A_{H} und ein Segment B_{H} unterteilt ist, wobei die Schussfäden S_{H} sich vom Rand R entlang dem ganzen oberen Gewebe G_{H}, welches die Kettfäden K_{H} umfasst, bis zum Rand R' erstrecken, und das untere Gewebe G_{L} spiegelbildlich zu den Segmenten A_{H} und B_{H} in ein Segment A_{L} und ein Segment B_{L} unterteilt ist, wobei die Schussfäden S_{L} sich vom Rand R entlang dem ganzen unteren Gewebe G_{L}, welches die Kettfäden K_{L} umfasst, bis zum Rand R' erstrecken, wobei
- das Segment A_{H} die gleiche Länge wie das Segment B_{L} und dass das Segment A_{L} die gleiche Länge wie das Segment B_{H} aufweist, und
- mindestens ein Schussfaden S das Segment A_{H} des oberen Gewebes G_{H} mit dem Segment B_{L} des unteren Gewebes G_{L} verbindet und so den Schussfaden S(A_{H}B_{L}) bildet, und mindestens ein Schussfaden S das Segment A_{L} des unteren Gewebes G_{L} mit dem Segment B_{H} des oberen Gewebes G_{H} verbindet und so den Schussfaden S(A_{L}B_{H}) bildet, wobei der Schussfaden S(A_{H}B_{L}) bevorzugt parallel zum Segment B_{H} und der Schussfaden S(A_{L}B_{H}) bevorzugt parallel zum Segment A_{H} angeordnet ist.

Beansprucht wird auch ein Verfahren zur Herstellung des erfindungsgemässen Doppelgewebes, wobei mittels Webtechnik mindestens ein Schussfaden S(A_{H}B_{L}) am Segment A_{H} des oberen Gewebes G_{H} befestigt, bevorzugt verwoben, wird und von dort direkt zum Segment B_{L} führt, an welchem der Schussfaden S(A_{H}B_{L}) am unteren Gewebes G_{L} befestigt, bevorzugt verwoben, wird, und mindestens ein Schussfaden S(A_{L}B_{H}) am Segment A_{L} des unteren Gewebes G_{L} befestigt, bevorzugt verwoben, wird und von dort direkt zum Segment B_{H} führt, an welchem der Schussfaden S(A_{L}B_{H}) am oberen Gewebe G_{H} befestigt, bevorzugt verwoben, wird, wobei der Schussfaden S(A_{H}B_{L}) bevorzugt parallel zum Segment B_{H} und der Schussfaden S(A_{L}B_{H}) bevorzugt parallel zum Segment A_{H} verläuft.

Zudem wird auch ein aufblasbarer Baukörper beansprucht umfassend das erfindungsgemässe Doppelgewebe, wobei das Doppelgewebe im Anfangsbereich und/oder Endbereich der Kettfäden K, insbesondere mit einem durchgehenden Rand und/oder einem angebrachten Deckel, verschlossen ist und eine verschliessbare Öffnung, beispielsweise ein Ventil, und/oder einen Gasgenerator und/oder Gasdruckbehälter aufweist, wobei mindestens eines der Segmente A_{H}, A_{L}, B_{H} und/oder B_{L} des Doppelgewebes mit mindestens einer Beschichtung versehen und/oder mit einem flächigen Bauteil BT, bevorzugt einem rigiden Werkstoff, laminiert ist.

Beansprucht wird auch die Verwendung des erfindungsgemässen Doppelgewebes, des erfindungsgemäss hergestellten Doppelgewebes und des erfindungsgemässen Baukörpers in der Agrotech, Buildtech, Clothtech, Geotech, Hometech, Indutech, Medtech, Mobiltech, Oekotech, Packtech, Protech und/oder Sporttech, sowie deren Verwendung als Bauelement für den Leichtbau in Gebäuden, Fahrzeugen und/oder Schiffbau; zum Begrünen von Flächen, insbesondere Oberflächen wie Fassaden; als Isolationsmaterial gegen Kälte, Wärme und/oder Schall; zur Filtration von Gasen, Flüssigkeiten und/oder Suspensionen; als Schutzhüllen; (Bau)Träger und/oder als vorgefertigte Gebäude oder Gebäudeteile.

Das erfindungsgemässe Doppelgewebe, das erfindungsgemäss hergestellte Doppelgewebe, der erfindungsgemässe Baukörper sowie die erfindungsgemässe Verwendung besitzen überraschenderweise viele Vorteile.

Das erfindungsgemässe Doppelgewebe kann auf einfache Art und Weise mit bestehender Webtechnologie und Webmaschinen hergestellt werden. Trotz neuartigem Verfahren müssen die Webmaschinen nicht oder nur mit kleinem Aufwand umgerüstet werden. So kann das erfindungsgemässe Doppelgewebe mit innerer, definierter Hohlstruktur und äusserem gemeinsamem Rand kosteneffizient in einem Webvorgang auf einfache Art und Weise produziert werden, wodurch ein 4-Wand-Gewebe erhalten wird. Diese 4-Wand-Gewebe kann einfach beschichtet und laminiert werden und/oder beispielsweise zum erfindungsgemässen Baukörper weiter verarbeitet werden, wodurch das erfindungsgemäss erhaltene Doppelgewebe, d.h. das 4-Wand-Gewebe, resp. der Baukörper ganz neue Eigenschaften erhält. Sind die Anfangs- und Endbereiche des Doppelgewebes resp. des Baukörpers verschlossen und umfasst es eine verschliessbare Öffnung, ein Ventil, und/oder einen Gasgenerator und/oder Gasdruckbehälter, kann das Doppelgewebe sowie der Baukörper beispielsweise werkseitig hergestellt werden, zusammengefaltet oder flach gedrückt bei minimalem Volumen und Gewicht gelagert und transportiert werden. Am Zielort kann das erfindungsgemässe Doppelgewebe, d.h. das 4-Wand-Gewebe, respektive der Baukörper befüllt werden, beispielsweise durch Einpressen eines Gases oder Gasgemischs. Dadurch entfaltet sich das Doppelgewebe resp. der Baukörper nicht nur und nimmt ein grösseres Volumen ein, sondern er erhält auch eine wesentlich grössere Stabilität. Denn insbesondere bei Kompression in Richtung der Kettfäden K wird eine Deformation des aufgeblasenen, d.h. befüllten, Doppelgewebes und Baukörpers durch die eingebauten Schussfäden S(A_{H}B_{L}) und S(A_{L}B_{H}) im Wesentlichen verunmöglicht. Dadurch können das Doppelgewebe und der Baukörper, wenn in angebrachter Form verarbeitet, beispielsweise sogar als Gebäude oder Gebäudeteil verwendet werden. Somit besitzen das Doppelgewebe und insbesondere der Baukörper ein ausserordentlich grosses Verhältnis der Belastbarkeit resp. der übertragbaren Kraft zum Eigengewicht.

Doppelgewebe bestehen aus zwei miteinander auf unterschiedliche Weise verwobenen Geweben. Sie werden in der Regel mit zwei Kett- und zwei Schussfadensystemen hergestellt.

Der Begriff Gewebe steht erfindungsgemäss für eine Vielzahl von - in der Regel senkrecht - zueinander verkreuzten Fadensystemen - den Kettfäden K und den Schussfäden S. Die Kettfäden K verlaufen in Produktionsrichtung des Gewebes und sind in der gewünschten Anzahl und Fadendichte auf dem sogenannten Kettbaum aufgewickelt. Die Schussfäden S sind parallele Fäden des Gewebes, welche bei der Herstellung des Gewebes quer, d.h. typischerweise senkrecht, zu den im Webstuhl aufgespannten Kettfäden liegen.

Der Begriff Schussfaden S wird gemäss vorliegender Erfindung als Überbegriff für alle näher spezifizierten Schussfäden verwendet, insbesondere als Überbegriff für die Schussfäden S_{H}, S_{L}, S(A_{H}B_{L}) und S(A_{L}B_{H}). Somit sind die Schussfäden S_{H}, S_{L}, S(A_{H}B_{L}) und S(A_{L}B_{H}) bei Nennung von Schussfaden S respektive von Schussfäden S automatisch mit inbegriffen. Wird der Begriff "Schussfaden" ohne weitere Spezifikation im Singular genannt, wird auch die Vielzahl der entsprechenden Schussfäden mitgenannt.

Der Begriff Kettfaden K wird gemäss vorliegender Erfindung als Überbegriff für alle näher spezifizierten Kettfäden verwendet, insbesondere als Überbegriff für die Kettfäden K_{R}, K_{H} und K_{L}. Somit sind die Kettfäden K_{R}, K_{H} und K_{L} bei Nennung von Kettfaden K respektive von Kettfäden K automatisch mit inbegriffen. Wird der Begriff "Kettfaden" ohne weitere Spezifikation im Singular genannt, wird auch die Vielzahl der entsprechenden Kettfäden mitgenannt.

Das erfindungsgemässe Doppelgewebe, das erfindungsgemäss hergestellte Doppelgewebe sowie der erfindungsgemässe Baukörper umfassen ein oberes Gewebe G_{H} und ein unteres Gewebe G_{L}. Die Schussfäden S der Gewebe G_{H} und G_{L} besitzen in der Regel eine sehr grosse Länge, wodurch die Schussfäden S beim Weben vielmals durch die Gesamtheit der Kettfäden K von links nach rechts und von rechts nach links "geschossen" werden kann. Der Einfachheit halber wird jedoch in der vorliegenden Erfindung mit der Länge der Schussfäden S diejenige Länge verstanden, welche den Schussfaden S vom Kettfaden K, welcher das erfindungsgemässe Doppelgewebe auf der einen Seite, z.B. linken Seite, begrenzt, bis zum Kettfaden K, welcher das erfindungsgemässe Doppelgewebe auf der anderen Seite, z.B. rechten Seite, begrenzt, verstanden. Dementsprechend besitzt - im Sinne der vorliegenden Erfindung - der Schussfaden S zwei Endbereiche, die sich bei den Rändern R und R' befinden. Auch wird jeweils nur die eine Schussrichtung der Schussfäden genannt, beispielsweise von links nach rechts. Im Sinne der vorliegenden Erfindung steht das jedoch auch für die andere Schussrichtung - in diesem Falle von rechts nach links.

Die Kettfäden K, die das erfindungsgemässe Doppelgewebe, das erfindungsgemäss hergestellte Doppelgewebe und den erfindungsgemässen Baukörper seitlich begrenzen, sind typischerweise mit den Schussfäden S zu einem - in Produktionsrichtung - linken Rand R und rechten Rand R' gewoben. Diese Kettfäden K werden nachfolgend Kettfäden K_{R} genannt. Mit anderen Worten: das obere Gewebe G_{H} und das untere Gewebe G_{L} sind bei den Rändern R und R' - und somit im Endbereich der Schussfäden S - kraftschlüssig miteinander verbunden, insbesondere zusammen gewoben und bilden je ein gemeinsames (Rand-)Gewebe, während zwischen den Rändern die Gewebe G_{H} und G_{L} separate Gewebe darstellen. Der Rand R kann die gleiche oder eine unterschiedliche Anzahl Kettfäden K_{R} umfassen wie der Rand R'. Somit können die Ränder R und R' gleich oder unterschiedlich breit sein. Auch kann der Rand R und/oder R' in unterschiedlicher Kettfadenlänge eine unterschiedliche Breite aufweisen, d.h. der Rand R und/oder der Rand R' kann beispielsweise zu Beginn und/oder gegen resp. am Ende des Doppelgewebes breiter sein als in der Mitte des Doppelgewebes.

Die Schussfäden S des erfindungsgemässen Doppelgewebes, des erfindungsgemäss hergestellten Doppelgewebes und des erfindungsgemässen Baukörpers sind im Wesentlichen mit allen Kettfäden K_{R} zu den Rändern R und R' verwoben. Im Bereich zwischen den Rändern, d.h. dem oberen Gewebe G_{H} und dem unteren Gewebe G_{L}, ist mindestens ein Schussfaden S, nachfolgend Schussfaden S_{H} genannt, mit einem Teil der Kettfäden K, nachfolgend Kettfäden K_{H} genannt, zum oberen Gewebe G_{H} verwoben. Analog dazu ist im Bereich zwischen den Rändern mindestens ein Schussfaden S nachfolgend Schussfaden S_{L} genannt, mit einem Teil der Kettfäden K, nachfolgend Kettfäden K_{L} genannt, zum unteren Gewebe G_{L} verwoben. Vorteilhafterweise sind die Kettfäden K_{H} und K_{L} gleichmässig zwischen den beiden Rändern verteilt.

Dementsprechend erstrecken sich die Schussfäden S_{H} vom linken Rand R über das ganze obere Gewebe G_{H} zum rechten Rand R' und die Schussfäden S_{L} erstrecken sich vom linken Rand R über das ganze untere Gewebe G_{L} zum rechten R and R'.

Das obere Gewebe G_{H} des erfindungsgemässen Doppelgewebes, des erfindungsgemäss hergestellten Doppelgewebes sowie des erfindungsgemässen Baukörpers ist in Schussrichtung, d.h. entlang der Schussfäden S, in ein Segment A_{H} und ein Segment B_{H} unterteilt. Spiegelbildlich zu den Segmenten A_{H} und B_{H} ist das untere Gewebe G_{L} des erfindungsgemässen Doppelgewebes in ein Segment A_{L} und ein Segment B_{L} unterteilt, wobei die Länge des Segmentes A_{H} im Wesentlichen der Länge des Segmentes B_{L} und die Länge des Segmentes A_{L} im Wesentlichen der Länge des Segmentes B_{H} entspricht.

Das Segment A_{H} unterscheidet sich insofern vom Segment B_{H}, dass mindestens ein Schussfaden S(A_{H}B_{L}) das Segment A_{H} mit dem Segment B_{L} verbindet, während das Segment B_{H} mit mindestens einem Schussfaden S(A_{L}B_{H}) mit dem Segment A_{L} verbunden ist. Typischerweise entspricht zudem die Länge des Schussfadens S(A_{H}B_{L}) der Länge des Segment A_{H} und die Länge des Schussfadens S(A_{L}B_{H}) der Länge des Segment B_{H}, wobei die Länge der Segmente A_{H}, A_{L}, B_{H} und B_{L} in Richtung der Schussfäden S(A_{H}B_{L}) und S(A_{L}B_{H}) gemessen werden.

In einer Ausführungsform weisen alle Segmente A_{H}, A_{L}, B_{H} und B_{L} die gleiche Länge auf, wodurch das Doppelgewebe und der daraus hergestellte Baukörper im aufgeblasenen, d.h. im befüllten Zustand, einen quadratischen Querschnitt aufweisen.

Erfindungswesentlich ist, dass mindestens ein Schussfaden S das Segment A_{H} des oberen Gewebes G_{H} mit dem Segment B_{L} des unteren Gewebes G_{L} verbindet und so den Schussfaden S(A_{H}B_{L}) bildet, und mindestens ein Schussfaden S das Segment A_{L} des unteren Gewebes G_{L} mit dem Segment B_{H} des oberen Gewebes G_{H} verbindet und so den Schussfaden S(A_{L}B_{H}) bildet, wobei der Schussfaden S(A_{H}B_{L}) bevorzugt parallel zum Segment B_{H} und der Schussfaden S(A_{L}B_{H}) bevorzugt parallel zum Segment A_{H} angeordnet ist.

Der Schussfaden S(A_{H}B_{L}) unterteilt somit das Segment A_{H} des oberen Gewebes G_{H} in ein Untersegment a_{H1} und ein Untersegment a_{H2}, wobei das Untersegment a_{H1} an den linken Rand R und das Untersegment a_{H2} an das Segment B_{H} angrenzt. Entsprechend unterteilt der Schussfaden S(A_{H}B_{L}) auch das Segment B_{L} des unteren Gewebes G_{L} in ein Untersegment b_{L1} und ein Untersegment b_{L2}, wobei das Untersegment b_{L1} an das Segment A_{L} und das Untersegment b_{L2} an den rechten Rand R' angrenzt.

Analog unterteilt der Schussfaden S(A_{L}B_{H}) das Segment A_{L} des unteren Gewebes G_{L} in ein Untersegment a_{L1} und ein Untersegment a_{L2}, wobei das Untersegment a_{L1} an den linken Rand R und das Untersegment a_{L2} an das Segment B_{L} angrenzt. Entsprechend unterteilt der Schussfaden S(A_{L}B_{H}) auch das Segment B_{H} des oberen Gewebes G_{H} in ein Untersegment b_{H1} und ein Untersegment b_{H2}, wobei das Untersegment b_{H1} an das Segment A_{H} und das Untersegment b_{H2} an den rechten Rand R' angrenzt.

Die Schussfäden S(A_{H}B_{L}) und S(A_{L}B_{H}) sind daher Teil derjenigen Untersegmente welche an die Ränder R und R' angrenzen. So ist der Schussfaden S(A_{H}B_{L}) Teil des Untersegments a_{H1} und Teil des Untersegments b_{L2}, nicht aber Teil der Untersegmente a_{H2} und b_{L1}. Und der Schussfaden S(A_{L}B_{H}) ist Teil des Untersegments a_{L1} und Teil des Untersegments b_{H2}, nicht aber Teil der Untersegmente a_{L2} und b_{H1}.

Der Schussfaden S(A_{H}B_{L}) erstreckt sich somit vom linken Rand R herkommend entlang des Untersegments a_{H1} bis zum Punkt, wo das Untersegment a_{H2} beginnt. Von dort führt der Schussfaden S(A_{H}B_{L}) weiter zum Schnittpunkt der Untersegmente b_{L1} und b_{L2} des Segments B_{L} des unteren Gewebes G_{L}. Anschliessend erstreckt sich der Schussfaden S(A_{H}B_{L}) weiter entlang des Untersegments b_{L2} zum rechten Rand R'.

Analog erstreckt sich der Schussfaden S(A_{L}B_{H}) vom linken Rand R herkommend entlang des Untersegments a_{L1} bis zum Punkt, wo das Untersegment a_{L2} beginnt. Von dort führt der Schussfaden S(A_{L}B_{H}) weiter zum Schnittpunkt der Untersegmente b_{H1} und b_{H2} des Segments B_{H} des oberen Gewebes G_{H}. Anschliessend erstreckt sich der Schussfaden S(A_{L}B_{H}) weiter entlang des Untersegments b_{H2} zum rechten Rand R'.

In einer besonders bevorzugten Ausführungsform des erfindungsgemässen Doppelgewebes, des erfindungsgemäss hergestellten Doppelgewebes sowie des erfindungsgemässen Baukörpers ist der Schussfaden S(A_{H}B_{L}) mindestens in den Bereichen W, wo das Untersegment a_{H1} an das Untersegment a_{H2} angrenzt, mit dem Segment A_{H} des Gewebes G_{H}, und, wo das Untersegment b_{L2} an das Untersegment b_{L1} angrenzt, mit dem Segment B_{L} des Gewebes G_{L} verwoben. Analog, oder alternativ, ist der Schussfaden S(A_{L}B_{H}) mindestens in den Bereichen W, wo das Untersegment a_{L1} an das Untersegment a_{L2} angrenzt, mit dem Segment A_{L} des Gewebes G_{L}, und, wo das Untersegment b_{H2} an das Untersegment b_{H1} angrenzt, mit dem Segment B_{H} des Gewebes G_{H} verwoben.

Dabei können die Bereiche W, wo der Schussfaden S(A_{H}B_{L}) mit den Segmenten A_{H} und Segment B_{L} und/oder der Schussfaden S(A_{L}B_{H}) mit den Segmenten A_{L} und Segment B_{H} verwoben ist, beliebig gross gewählt, d.h. der Schussfaden S(A_{H}B_{L}) und/oder der Schussfaden S(A_{L}B_{H}) kann nur mit einigen oder allen Kettfäden K_{H} resp. K_{L} verwoben sein. Alternativ ist es auch möglich, dass der Schussfaden S(A_{H}B_{L}) und/oder der Schussfaden S(A_{L}B_{H}) in verschiedenen Bereichen W entlang der Teilbereiche a_{H1}, a_{L2}, b_{H2} und/oder b_{L2} verwoben ist, wobei diese Bereiche W gleich oder unterschiedlich gross sein können.

Aufgrund der erfindungsgemässen Anordnung der Schussfäden S(A_{H}B_{L}) und S(A_{L}B_{H}) nimmt das erfindungsgemässe Doppelgewebe, das erfindungsgemäss hergestellte Doppelgewebe sowie der erfindungsgemässe Baukörper im befüllten Zustand eine im Wesentlichen rechteckige Form an, wobei im Querschnitt an zwei sich diagonal gegenüberliegenden Kanten die Ränder R und R' angeordnet sind. Dabei sind die Schussfäden S(A_{H}B_{L}) und S(A_{L}B_{H}) - wenn sie parallel zu den jeweiligen Segmenten A_{L} und B_{H} respektive A_{H} und B_{L} angeordnet sind - zueinander im rechten Winkel, d.h. rechtwinklig.

In einer vorteilhaften Ausführungsform werden mindestens zwei Schussfäden S(A_{H}B_{L}) und mindestens zwei Schussfäden S(A_{L}B_{H}) verwendet, die eine unterschiedliche Länge des Untersegments a_{H1} resp. des Untersegments a_{L1} aufweisen. Somit sind auch die Längen der Untersegmente a_{H2} und a_{L2} unterschiedlich. Sind die mindestens zwei Schussfäden S(A_{H}B_{L}) parallel zum Segment B_{H} und/oder die mindestens zwei Schussfäden S(A_{L}B_{H}) parallel zum Segment B_{L}, weisen auch die Untersegmente b_{L1}, b_{L2}, b_{H1} und b_{H2} eine unterschiedliche Länge auf. Durch eine solche Anordnung entsteht eine Vielzahl von verschiedenen Rechtecken wie beispielsweise Quadrate, die sich innerhalb des oberen Gewebe G_{H} und unteren Gewebe G_{L} befinden.

In einer bevorzugten Ausführungsform unterteilen somit eine Vielzahl verschiedener Schussfäden S(A_{H}B_{L}) und S(A_{L}B_{H}) die Segmente A_{H} und B_{L} sowie A_{L} und B_{H} in verschieden lange Untersegmente a_{H1}, a_{H2}, b_{L1} und b_{L2} sowie a_{L1}, a_{L2}, b_{H1} und b_{H2}. Dadurch können überraschenderweise ganz unterschiedliche, aber definierte Hohlstrukturen im aufgeblasenen, erfindungsgemässen Doppelgewebe und im erfindungsgemäss hergestellten Doppelgewebe, sowie im aufgeblasenen, erfindungsgemässen Baukörper hergestellt werden. Diese Hohlstrukturen können je nach Verwendung des Doppelgewebes und des Baukörpers gezielt hergestellt werden.

In einer Ausführungsform wird die Länge der Untersegmente a_{H1}, a_{H2}, b_{L1} und b_{L2} sowie a_{L1}, a_{L2}, b_{H1} und b_{H2} so gewählt, dass die Untersegmente a_{H1} und a_{L1} für jeden nachfolgenden Schussfaden S(A_{H}B_{L}) und S(A_{L}B_{H}) etwas grösser ist - beispielsweise immer um die gleiche Distanz. Entspricht die Länge der Untersegmente a_{H1} und a_{L1} beinahe der Länge der Segmente A_{H} resp. A_{L}, wird eine Einheit abgeschlossen und es kann wieder mit der kleinsten Länge der Untersegmente a_{H1} und a_{L1} - und somit mit der nächsten Einheit - weitergefahren werden. Solche Einheiten können beliebig oft repetiert werden. Dadurch können im den aufgeblasenen, erfindungsgemässen Doppelgewebe und erfindungsgemäss hergestellten Doppelgewebe, sowie im aufgeblasenen, erfindungsgemässen Baukörper - vom Querschnitt aus in Richtung Kettfäden betrachtet - in den Hohlräumen definierte, typischerweise rechteckige und/oder quadratische Kanäle entstehen, wobei deren Grösse beliebig gewählt und für den entsprechenden Verwendungszweck optimiert werden kann.

In einer anderen Ausführungsform wird die Länge der Untersegmente a_{H1}, a_{H2}, b_{L1} und b_{L2} sowie a_{L1}, a_{L2}, b_{H1} und b_{H2} so gewählt, dass die Untersegmente a_{H1} und a_{L1} für jeden nachfolgenden Schussfaden S(A_{H}B_{L}) und S(A_{L}B_{H}) eine ganz andere Länge aufweisen. Somit können in den aufgeblasenen, erfindungsgemässen Doppelgewebe und erfindungsgemäss hergestellten Doppelgewebe, sowie im aufgeblasenen, erfindungsgemässen Baukörper Hohlräume entstehen, die durch eine Vielzahl von Schussfäden S(A_{H}B_{L}) und S(A_{L}B_{H}) relativ dicht unterteilt sind. Solche Doppelgewebe und Baukörper können sich beispielsweise dazu eignen, darin verteiltes Material festzuhalten.

In einer weiteren vorteilhaften Ausführungsform ist die Anzahl der Schussfäden S_{H}, welche sich über das ganze obere Gewebe G_{H} erstrecken, etwa gleich gross wie die Anzahl der Schussfäden S_{L}, welche sich über das ganze untere Gewebe G_{L} erstrecken. Somit beträgt das Verhältnis der Anzahl Schussfäden S_{H} zur Anzahl der Schussfäden S_{L} zwischen etwa 70:30 und 30:70, bevorzugt zwischen etwa 60:40 und 40:60.

In einer anderen vorteilhaften Ausführungsform ist die Anzahl der Kettfäden K_{H}, welche zusammen mit den Schussfäden S_{H} das ganze obere Gewebe G_{H} bilden, etwa gleich gross wie die Anzahl der Kettfäden K_{L}, welche zusammen mit den Schussfäden S_{L} das ganze untere Gewebe G_{L} bilden. Somit beträgt das Verhältnis der Anzahl Kettfäden K_{H} des oberen Gewebes G_{H} zur Anzahl der Anzahl Kettfäden K_{L} des unteren Gewebes G_{L} zwischen etwa 70:30 und 30:70, bevorzugt zwischen etwa 60:40 und 40:60.

In einer anderen vorteilhaften Ausführungsform ist die Anzahl der Schussfäden S(A_{H}B_{L}), welche das Segment A_{H} des oberen Gewebes G_{H} mit dem Segment B_{L} des unteren Gewebes G_{L} verbindet, etwa gleich gross wie die Anzahl der Schussfäden S(A_{L}B_{H}), welche das Segment A_{L} des unteren Gewebes G_{L} mit dem Segment B_{H} des oberen Gewebes G_{H} verbindet. Somit beträgt das Verhältnis der Anzahl Schussfäden S(A_{H}B_{L}) zur Anzahl der Schussfäden S(A_{L}B_{H}) zwischen etwa 80:20 und 20:80, bevorzugt zwischen etwa 70:30 und 30:70. Insbesondere bevorzugt wird, wenn für jeden beliebig definierten Längenbereich der Kettfäden K_{H} und K_{L} die Anzahl der Schussfäden S(A_{H}B_{L}) nicht mehr als 20%, bevorzugt nicht mehr als 10%, insbesondere nicht mehr als 5%, von der Anzahl der Schussfäden S(A_{L}B_{H}) im gleichen Längenbereich abweicht.

Überraschenderweise wurde gefunden, dass das Verhältnis der Summe der Schussfäden S_{H} und S_{L} zur Summe der Schussfäden S(A_{H}B_{L}) und S(A_{L}B_{H}) in einem sehr grossen Bereich variiert werden kann. So beträgt in einer weiteren vorteilhaften Ausführungsform das Verhältnis der Summe der Schussfäden S_{H} und S_{L} zur Summe der Schussfäden S(A_{H}B_{L}) und S(A_{L}B_{H}) etwa zwischen 100'000:1 und 1:100, bevorzugt zwischen etwa 10'000:1 und 1:50.

In einer besonders bevorzugten Ausführung des erfindungsgemässen Doppelgewebes, des erfindungsgemäss hergestellten Doppelgewebe sowie des erfindungsgemässen Baukörpers ist der Schussfaden S(A_{H}B_{L}) bevorzugt parallel zum Segment B_{H} und der Schussfaden S(A_{L}B_{H}) bevorzugt parallel zum Segment A_{H} angeordnet. Dadurch ist auch die Länge des Untersegments a_{H1} gleich gross wie die Länge des Untersegments b_{L1} und die Länge des Untersegments a_{H2} gleich gross wie die Länge des Untersegments b_{L2}. Analog ist auch die Länge des Untersegments a_{L1} gleich gross wie die Länge des Untersegments b_{H1} und die Länge des Untersegments a_{L2} gleich gross wie die Länge des Untersegments b_{H2}.

Beim erfindungsgemässen Doppelgewebe, beim erfindungsgemäss hergestellten Doppelgewebe sowie beim erfindungsgemässen Baukörper ist vorteilhafterweise das Segment A_{H} nicht mit dem Segment A_{L} über einen oder mehrere Schussfäden S(A_{H}B_{L}) und/oder S(A_{L}B_{H}) verbunden, ausser beim Tripelpunkt, wo sich die Segmente A_{H} und A_{L} mit dem Rand R vereinen. Gleiches gilt für das Segment B_{H}, welches vorteilhafterweise nicht mit dem Segment B_{L} über einen oder mehrere Schussfäden S(A_{H}B_{L}) und/oder S(A_{L}B_{H}) verbunden ist, ausser beim Tripelpunkt der Segmente B_{H}, B_{L} und dem Rand R'.

Die Länge des mindestens einen Schussfadens S(A_{H}B_{L}) zwischen den Segmenten A_{H} und B_{L} des erfindungsgemässen Doppelgewebes weist vorteilhafterweise die gleiche Länge auf wie das Segment B_{H}. Zusätzlich, oder alternativ, weist die Länge des mindestens einen Schussfadens S(A_{L}B_{H}) zwischen den Segmenten A_{L} und B_{H} vorteilhafterweise die gleiche Länge wie das Segment A_{H} auf, wodurch das Doppelgewebe im aufgeblasenen Zustand ein Hohlraum mit definierten Hohlstrukturen aufweist.

In einer weiteren bevorzugten Ausführungsform weisen alle Schussfäden S, S_{H}, S_{L}, S(A_{H}B_{L}) und S(A_{L}B_{H}) die gleiche Länge auf.

Die maximale Länge und Breite des erfindungsgemässen Doppelgewebes wird im Wesentlichen durch die zur Verfügung stehenden Webmaschinen begrenzt und wird insbesondere durch die jeweilige Anwendung definiert. Während der Länge des Doppelgewebes aufgrund der Webtechnik fast keine Grenzen gesetzt sind, kann die Breite des Doppelgewebes beispielsweise bis zu 10 Meter oder mehr betragen. Vorteilhafterweise beträgt die Länge der Segmente A_{H} und B_{L} sowie B_{H} und A_{L} je etwa 0,5 - 300 cm, bevorzugt je etwa 1 - 100 cm, insbesondere je etwa 1 - 50 cm.

Den Kettfäden K und den Schussfäden S des erfindungsgemässen Doppelgewebes, des erfindungsgemäss hergestellten Doppelgewebe sowie des erfindungsgemässen Baukörpers sind im Wesentlichen in Bezug auf das Material, die Grösse und das Herstellverfahren der Fäden keine Grenzen gesetzt, solange die Fäden für die Herstellung von Geweben geeignet sind.

Dem Fachmann sind geeignete Kettfäden K und Schussfäden S bekannt. Er kann auch geeignete Kettfäden K und Schussfäden S auswählen, um dem erfindungsgemässen Doppelgewebe die gewünschten Materialeigenschaften zu geben. Zudem können die Kettfäden K und Schussfäden S identisch oder unterschiedlich sein, insbesondere können sie aus gleichem oder unterschiedlichem Material bestehen. Oft ist es vorteilhaft, wenn alle eingesetzten Kettfäden K aus dem gleichen Material bestehen. Auch können alle Schussfäden S aus gleichem Material gefertigt sein.

Bevorzugt sind die Kettfäden K und/oder die Schussfäden S auf Basis von Naturfasern, insbesondere Pflanzenfasern, tierischen Fasern und/oder Mineralfasern; Chemiefasern aus natürlichen Polymeren aus pflanzlicher oder tierischer Herkunft, insbesondere Cellulosefasern wie Cuprofasern, Viskosefasern, Modalfasern, Acetatfasern, Triacetatfasern, Fasern auf Basis von Stärke und/oder Glukose, Alginatfasern, Chitosanfasern, Elostidienfasern, Gummifasern, Proteinfasern wie Pflanzeneiweissfasern, Zeinfasern, Tiereiweissfasern und/oder Caseinfasern; Chemiefasern aus synthetischen Polymeren, insbesondere Polymerisationsfasern wie Polyethylenfasern, Polypropylenfasern, Polychloridfasern, Fluorfasern, Polyacrylnitrilfasern, Modacrylfasern, Vinylatfasern, Trivinylfasern und/oder Elastodienfasern, Polykondensationsfasern wie Polyamidfasern, Polyesterfasern und/oder Polyharnstofffasern, Polyadditionsfasern wie Polyurethanfasern und/oder Elastanfasern; und/oder Chemiefasern aus anorganische Rohstoffen, insbesondere Glasfasern, Basaltfasern, Kohlenstofffasern, Carbonfasern, Metallfasern, Keramikfasern und/oder Nanotubefasern, wobei die Auflistung nicht abschliessend ist. Dem Fachmann sind Kettfäden K und/oder die Schussfäden S auf Basis von weiteren geeigneten Materialien wohlbekannt.

In einer bevorzugten Ausführungsform weist das erfindungsgemässe Doppelgewebe, wenn es fertig gewoben ist, am Anfang und/oder am Ende der Kettfäden K einen durchgehenden Rand auf, d.h. einen Rand, welcher entlang der ganzen Länge der Schussfäden S angeordnet ist. Mit anderen Worten: Die Gewebe G_{H} und Gewebe G_{L} sind mit den Rändern R und R' nicht nur seitlichen miteinander verbunden - beispielsweise verwoben, sondern auch am Anfang und/oder am Ende der Kettfäden K entlang der Schussfäden S. Dadurch entsteht ein befüllbares Doppelgewebe.

Umfasst das Doppelgewebe und/oder der Baukörper am Anfang und/oder am Ende der Kettfäden K einen solchen, in Richtung der Schussfäden S durchgehenden Rand, ist es oft vorteilhaft, wenn sich der im mittleren Bereich der Kettfadenlänge angeordnete linke Rand R und/oder der rechte Rand R' zum durchgehenden Rand hin vergrössern, wobei sich das obere Gewebe G_{H} und das untere Gewebe G_{L} zum durchgehenden Rand hin verjüngen. Diese Verjüngung kann beispielsweise eine konische und/oder gebogene Form aufweisen.

Alternativ und/oder zusätzlich ist es auch möglich, das obere Gewebe G_{H} und das untere Gewebe G_{L} am Anfang und/oder am Ende des Doppelgewebes und/oder des Baukörpers anschliessend mit einem Abschluss - beispielsweise einem Deckel - zu versehen. Ein solcher Abschluss, resp. Deckel, kann aus gleichem Material wie das Doppelgewebe sein und an dieses angewoben, angenäht, angeklebt und/oder anderweitig daran befestigt sein.

In einer Ausführungsform ist das erfindungsgemässe Doppelgewebe, das erfindungsgemäss hergestellte Doppelgewebe sowie der erfindungsgemässe Baukörper im Anfangsbereich und/oder Endbereich der Kettfäden K, insbesondere mit einem durchgehenden Rand und/oder angebrachten Deckel, verschlossen und weist eine verschliessbare Öffnung, beispielsweise ein Ventil, und/oder einen Gasgenerator und/oder Gasdruckbehälter auf. Der durchgehende Rand und/oder der angebrachte Deckel kann auf dem gleichen und/oder einem anderen Material als das Doppelgewebe basieren.

Die verschliessbare Öffnung, der Gasgenerator und/oder der Gasdruckbehälter sind bevorzugt im Anfangsbereich und/oder Endbereich der Kettfäden K angeordnet. Dies erlaubt eine einfache Befüllung - und in der Regel auch Entleerung - des Doppelgewebes und des Baukörpers. Diese können beispielsweise mit einem oder mehreren Gasen, insbesondere Luft, Kohlendioxid (CO₂) und/oder Stickstoff (N₂); mit einer oder mehreren Flüssigkeiten, insbesondere mit wässriger Flüssigkeit wie Wasser; und/oder mit Feststoffen, Suspensionen, Schlämmen, Gelen, und/oder expandierbaren Schäumen befüllt werden. Dadurch vergrössert sich der durch die Gewebe G_{H} und G_{L} begrenzte Hohlraum des Doppelgewebes und des Baukörpers. Insbesondere bei Befüllung mit einem oder mehreren Gasen und/oder einer oder mehreren Flüssigkeiten ist es typischerweise auch möglich, das befüllte Doppelgewebe anschliessend wieder zu entleeren.

Wird ein Gasgenerator und/oder Gasdruckbehälter eingesetzt, ist erfindungsgemäss immer auch ein dazu geeigneter Auslösemechanismus inbegriffen. Zudem wird vorteilhafterweise die zu entweichende Gasmenge so gewählt, dass das aufgeblasene Doppelgewebe und/oder der aufgeblasene Baukörper einen Überdruck aufweisen, sodass sie prall gefüllt sind, nicht aber durch den generierten Gasdruck platzen, d.h. zerstört werden. Ein geeigneter Gasdruckbehälter kann eine kleine Gaskartusche sein oder einem Gasgenerator wie sie beispielsweise in Airbags Anwendung finden.

Wird das erfindungsgemässe Doppelgewebe, das erfindungsgemäss hergestellte Doppelgewebe und/oder der erfindungsgemässe Baukörper mit einem oder mehreren Gasen befüllt, ist es oft von Vorteil, wenn innerhalb des Doppelgewebes ein leichter Überdruck generiert wird. Dieser kann 5 bar oder mehr betragen. Oft genügt jedoch ein Überdruck von bis zu 3 bar, bevorzugt bis zu 2 bar, insbesondere bis zu 1 bar. Dem Fachmann ist bekannt, auf welche Art und Weise der Überdruck bestimmt wird.

In einer bevorzugten Ausführungsform sind die Gewebe G_{H} und/oder G_{L} des erfindungsgemässen Doppelgewebes, des erfindungsgemäss hergestellten Doppelgewebes und des erfindungsgemässen Baukörpers mit mindestens einer Beschichtung versehen, wobei die Beschichtung bevorzugt eine Beschichtung auf Basis von Polyvinylchlorid (PVC), Thermoplastisches Polyurethan (TPU), Polyolefin (PO), Thermoplastischem Polyolefin (TPO), Ethylen-Tetrafluorethylen-Copolymer (ETFE), Polytetrafluorethylen-Polymer (PTFE), einem PVC/PU-Blend und/oder Mischungen davon ist. Diese Beschichtung wird auf mindestens einem, bevorzugt auf zwei einander gegenüberliegenden, und insbesondere auf allen, Segmenten A_{H}, A_{L}, B_{H} und/oder B_{L}, und/oder auf die Ränder, aufgetragen. Vorteilhafterweise erfolgt der Auftrag in Form einer Emulsion, Suspension, Flüssigkeit, eines Schaums, Aerosols und/oder Flüssigkeitsgemisches auf das Doppelgewebe, oder einen Teil davon.

In einer weiteren bevorzugten Ausführungsform ist mindestens eines der Segmente A_{H}, A_{L}, B_{H} und/oder B_{L} mit einem flächigen Bauteil BT, bevorzugt einem rigiden, d.h. starren resp. steifen, Werkstoff, laminiert. Dabei ist es oft von Vorteil, dass die einander gegenüberliegenden Segmente A_{H} und B_{L} und/oder A_{L} und B_{H} mit dem gleichen oder einem anderen flächigen Bauteil BT laminiert sind.

In einer anderen bevorzugten Ausführungsform sind alle Segmente A_{H}, A_{L}, B_{H} und/oder B_{L}, welche je eine Wand des 4-Wand-Gewebes bilden, mit einem flächigen Bauteil BT, bevorzugt einem rigiden, d.h. starren resp. steifen, Werkstoff, laminiert. Im Zweifelsfall wird als rigider Werkstoff ein Werkstoff mit einem E-Modul von kleiner als 1000 kN/mm², gemessen nach EN ISO 527-1, verstanden.

Das flächige Bauteil BT umfasst bevorzugt einen Kunststoff, faserverstärkten Kunststoff, auch Faser-Kunststoff-Verbund oder Faserverbundkunststoff genannt, einen Glasfaser-Komposit, Karbonfaser-Komposit, Faser-Zement-Komposit, Holz, Karton, Glas, eine Steinplatte, Leichtbauplatte, Zementfaserplatte, Metallplatte und/oder Federstahlplatte.

Überraschenderweise wurde gefunden, dass das erfindungsgemässe Verfahren zur Herstellung des Doppelgewebes und des erfindungsgemässen Baukörpers mittels bekannten Webtechnologien durchgeführt werden kann. Bevorzugt sind insbesondere die Jacquard Webtechnik und/oder Schaft-Webtechnik hergestellt. Dem Fachmann sind diese Webtechniken bekannt. Er kann auch ohne erfinderische Tätigkeit die verfahrensrelevanten Einstellungen bei den Webmaschinen vornehmen.

Der erfindungsgemässe aufblasbare Baukörper umfasst das erfindungsgemässe Doppelgewebe respektive das erfindungsgemäss hergestellte Doppelgewebe, d.h. 4-Wand-Gewebe. Dieses ist im Anfangsbereich und/oder Endbereich der Kettfäden K beispielsweise mit einem durchgehenden Rand und/oder einem angebrachten Deckel verschlossen. Dabei kann der Deckel zusammen mit dem Doppelgewebe gewoben, d.h. hergestellt, sein. Alternativ kann der Deckel konfektioniert sein, d.h. am Doppelgewebe befestigt sein, beispielsweise durch Nähen und/oder Kleben. Vorteilhafterweise ist das Doppelgewebe im Anfangsbereich und im Endbereich aller Kettfäden K, bevorzugt mit einem durchgehenden Rand, sowie entlang den seitlichen Rändern R und R' verschlossen, insbesondere verwoben.

Der aufblasbare Baukörper umfasst mindestens eine verschliessbare Öffnung, beispielsweise ein Ventil, und/oder einen Gasgenerator und/oder Gasdruckbehälter, um den Baukörper zu befüllen.

Umfasst der der Baukörper eine Öffnung, beispielsweise in Ventil, kann auf einfache Art und Weise der Baukörper beispielsweise am Zielort, d.h. dort, wo er als Baukörper Verwendung finden soll, zum Beispiel mit einem Kompressor aufgeblasen oder anderweitig befüllt werden.

Mindestens eines der Segmente A_{H}, A_{L}, B_{H} und/oder B_{L} des Doppelgewebes des erfindungsgemässen Baukörpers ist mit mindestens einer Beschichtung versehen, und/oder mindestens eines der Segmente A_{H}, A_{L}, B_{H} und/oder B_{L} ist mit einem flächigen Bauteil BT, bevorzugt einem rigiden Werkstoff, laminiert.

In einer Ausführungsform des erfindungsgemässen Baukörpers ist das ganze obere Gewebe G_{H}, d.h. beide Segmente A_{H} und B_{H} und/oder das ganze untere Gewebe G_{L}, d.h. beide Segmente A_{L} und B_{L} mit mindestens einer Beschichtung versehen, d.h. beschichtet und/oder mit einem flächigen Bauteil BT, bevorzugt einem rigiden Werkstoff, laminiert.

In einer anderen Ausführungsform des erfindungsgemässen Baukörpers sind nur die einander gegenüberliebenden Segmente A_{H} und B_{L} oder die einander gegenüberliebenden Segmente A_{L} und B_{H} mit mindestens einer Beschichtung versehen. Vorteilhafterweise sind dann die anderen Segmente mit einem flächigen Bauteil BT, bevorzugt einem rigiden Werkstoff, laminiert.

Das erfindungsgemässe Doppelgewebe, das nach dem erfindungsgemässen Verfahren hergestellte Doppelgewebe wie auch der erfindungsgemässe Baukörper können überraschenderweise äusserst vielseitig verwendet werden. Aufgrund der deutlichen Vorteile gegenüber herkömmlichen Doppelgeweben finden sie, gegebenenfalls nach einer weiteren Verarbeitung, vielfältigen Einsatz. Nicht limitierende Einsatzgebiete umfassen die Agrotech, wie beispielsweise Gewebe für die Landwirtschaft, Forstwirtschaft, den Gartenbau, als Anpflanzungshilfen und/oder Bewässerungssysteme; die Buildtech, wie beispielsweise Bauelemente für den Leichtbau in Gebäuden, Fahrzeugen und/oder Schiffbau, als vorgefertigte Gebäude und/oder Gebäudeteile, als Gewebe für den Hochbau, Armierungsgewebe, Isoliermaterialien gegen Kälte, Wärme und Schall und/oder Gewebe zum Begrünen von Flächen, insbesondere Oberflächen wie Fassaden; die Clothtech, wie beispielsweise funktionale Gewebe für Bekleidung und/oder Schuhe; die Geotech, wie beispielsweise Gewebe für Landschaftsbau, Deichbau, Drainage, die Hometech, wie beispielsweise für Einstellwände und/oder zur Isolation; die Indutech, wie beispielsweise für die Industrie, beispielsweise zur Filtration; der Medtech, wie beispielsweise als Verbandmaterialien, Schutzhüllen und/oder als Trage; die Mobiltech, wie beispielsweise für Fahrzeuge, Boote und/oder Schiffe, als Airbag, Planen und/oder Wandauskleidungen; die Oekotech, wie beispielsweise Gewebe für den Umweltschutz, beispielsweise als Filter für Abwasser und/oder Luft; die Packtech, wie beispielsweise Säcke, Behälter und/oder Schutzhüllen; die Protech wie beispielsweise Schutzkleidung; und/oder Sporttech, wie beispielsweise als Fallschirm und/oder Tauchanzug.

Insbesondere kann auch das erfindungsgemässe Doppelgewebe, das nach dem erfindungsgemässen Verfahren hergestellte Doppelgewebe wie auch der erfindungsgemässe Baukörper als Bauelement für den Leichtbau in Gebäuden, Fahrzeugen und/oder Schiffbau; zum Begrünen von Flächen, insbesondere Oberflächen wie Fassaden; als Isolationsmaterial gegen Kälte, Wärme und/oder Schall; zur Filtration von Gasen, Flüssigkeiten und/oder Suspensionen; als Schutzhüllen und/oder als vorgefertigte Gebäude oder Gebäudeteile verwendet werden.

Im Folgenden werden nicht-limitierende, bevorzugte Ausführungsformen des erfindungsgemässen Doppelgewebes und des erfindungsgemässen Baukörpers anhand der nachfolgenden Zeichnungen beschrieben, die nicht einschränkend auszulegen sind und als Bestandteil der Beschreibung verstanden werden:
- Fig. 1: zeigt das erfindungsgemässe Doppelwebe, d.h. 4-Wand-Gewebe, mit einem linken Rand R und einem rechten Rand R'. Dazwischen bilden die Segmente A_{H} und B_{H} das obere Gewebe G_{H} sowie die Segmente A_{L} und B_{L} das untere Gewebe G_{L} (die Gewebe G_{H} und G_{L} sind aufgrund einer besseren Übersichtlichkeit in Fig. 3 beschriftet). Die Schussfäden S_{H} sind an den Rändern R, R' mit den Kettfäden K verwoben und bilden mit den Kettfäden K_{H} das obere Gewebe G_{H} mit den Segmenten A_{H} und B_{H}. Die Schussfäden S_{L} sind ebenfalls an den Rändern R, R' mit den Kettfäden K verwoben und bilden mit den Kettfäden K_{L} das untere Gewebe G_{L} mit den Segmente A_{L} und B_{L}. Gemeinsam sind die Schussfäden S_{H} und S_{L} und die Kettfäden K, K_{H} und K_{L} als dicke ausgezogene Linie dargestellt (Details finden sind in Fig. 4).
Die Segmente A_{H} und B_{H} sind in die Untersegmente a_{H1} und a_{H2} resp. b_{H1} und b_{H2}, sowie die Segmente A_{L} und B_{L} in die Untersegmente a_{L1} und a_{L2} resp. b_{L1} und b_{L2} unterteilt. Der Schussfaden S(A_{H}B_{L}) - gezeigt als punktierte Linie - führt vom linken Rand R entlang des Untersegments a_{H1} zum Rand R'. Beim Punkt, wo das Untersegment a_{H2} beginnt, verlässt der Schussfaden S(A_{H}B_{L}) das Segment A_{H} und führt zum Segment B_{L} des unteren Gewebes G_{L}, wo der Unterbereich b_{L1} endet und der Unterbereich b_{L2} beginnt. Von dort führt der Schussfaden S(A_{H}B_{L}) weiter entlang des Unterbereiches b_{L2} zum rechten Rand R'.
Analog dazu führt der Schussfaden S(A_{L}B_{H}) - gezeigt als gestrichelte Linie - vom linken Rand R entlang des Untersegments a_{L1}. Beim Punkt, wo das Untersegment a_{L2} beginnt, verlässt der Schussfaden S(A_{L}B_{H}) das Segment A_{L} und führt zum Punkt des Segments B_{H} des oberen Gewebes G_{H}, wo der Unterbereich b_{H1} endet und der Unterbereich b_{H2} beginnt. Von dort führt der Schussfaden S(A_{L}B_{H}) weiter entlang des Unterbereiches b_{H2} zum rechten Rand R'.
In den Bereichen W (eingekreist) ist der Schussfaden S(A_{H}B_{L}) mit den Segmenten A_{H} und B_{L} und der Schussfaden S(A_{L}B_{H}) mit den Segmenten A_{L} und B_{H} verwoben, d.h. an diesen Stellen an den entsprechenden Segmenten befestigt. Diese Bereiche W können - wie dargestellt - relativ kurz sein. Es ist aber auch möglich, dass sie das ganze entsprechende Untersegment umfassen, oder mehrere, beispielsweise unterschiedlich lange Teile davon.
Bei der Herstellung des Doppelgewebes kann auf einfache Art und Weise die Länge der Untersegmente a_{H1}, a_{H2}, b_{L1}, b_{L2}, a_{L1}, a_{L2}, b_{L1}, und b_{L2} vorgegeben werden. Werden diese nach einem gewünschten Muster eingestellt, kann beispielsweise eine wohl definierte Hohlstruktur entstehen.
- Fig. 2: zeigt analog zu Fig. 1 beispielhaft ein befülltes, d.h. aufgeblasenes, Doppelgewebe mit den Segmenten A_{H} und B_{H} des oberen Gewebes G_{H} und den Segmenten A_{L} und B_{L} des unteren Gewebes G_{L} mit den Rändern R und R'. Es ist eine Vielzahl von Schussfäden S(A_{H}B_{L}), die vom Segment A_{H} kommend zum Segment B_{L} führen und jeweils bei den - exemplarisch gezeigten Bereichen W - der Segmente A_{H} und B_{L} an diesen befestigt, bevorzugt verwoben, sind. Analog ist eine Vielzahl von Schussfäden S(A_{L}B_{H}) gezeigt, die vom Segment A_{L} kommend zum Segment B_{H} führen und jeweils an den Segmente A_{H} und B_{H} befestigt, bevorzugt verwoben, sind.
Durch die bei der Herstellung des Doppelgewebes unterschiedlich lang gewählten Untersegmente a_{H1}, a_{H2}, b_{L1}, b_{L2}, a_{L1}, a_{L2}, b_{L1}, und b_{L2} ist eine in Fig. 2 beispielhaft wohl definierte Hohlstruktur entstanden, d.h. in den Hohlräumen sind definierte, typischerweise rechteckige und/oder quadratische Kanäle entstanden, wobei deren Grösse bei der Herstellung des Doppelgewebes beliebig gewählt und für den entsprechenden Verwendungszweck optimiert werden kann. Je nach Muster der Hohlstruktur erhält das erfindungsgemässe Doppelgewebe - und somit auch der erfindungsgemässe Baukörper - eine andere Funktionalität und somit andere Eigenschaften.
- Fig. 3: zeigt beispielhaft das in Fig. 2 dargestellte Doppelgewebe, wobei dieses jedoch nicht befüllt, d.h. nicht aufgeblasen, ist.
- Fig. 4: zeigt beispielhaft ein vergrösserter Ausschnitt des linken Randes R mit den Kettfäden K_{R} und ansatzweise die Segmente A_{H} und A_{L} mit den Kettfäden K_{H} und K_{L}. Die Schussfäden S, S_{H} und S_{L} sind mit den Kettfäden K_{R}, K_{H} und K_{L} verwoben, wobei auch andere Webarten eingesetzt werden können. Ein vergrösserter Ausschnitt des rechten Randes R' kann analog aussehen.
- Fig. 5: zeigt beispielhaft eine Ausführungsform des erfindungsgemässen Doppelgewebes von oben. Gestrichelt eingezeichnet sind die Kettfäden K_{R} entlang des linken Rands R und rechten Rands R'. Die Ränder R, R' erstrecken sich entlang der ganzen Länge der Kettfäden K_{R}. Zwischen den Kettfäden K_{R} sind die Kettfäden K_{H} des Gewebes G_{H} - und spiegelbildlich darunter die Kettfäden K_{L} des Gewebes G_{L} - angeordnet. Am Anfang und/oder am Ende der Kettfäden K_{R}, K_{H} und K_{L} befindet sich ein durchgehender Rand entlang der ganzen Länge eines Schussfadens S (nicht gezeigt). Zu den Enden der Kettfäden K_{R}, K_{H} und K_{L} hin - und somit zum durchgehenden Rand hin - verjüngen sich das obere und untere Gewebe G_{H} und G_{L}.
In den Randzonen R und R1 sind das obere und untere Gewebe G_{H} und G_{L} - wie in Fig. 4 dargestellt - miteinander vereint. In der Mitte des erfindungsgemässen Doppelgewebes, dargestellt als Sechseck, bildet das Gewebe G_{H} die Segmente A_{H} und B_{H} und das Gewebe G_{L} die Segmente A_{L} und B_{L}, wodurch die Segmente A_{H}, B_{H}, A_{L} und B_{L} die Seiten des 4-Seiten-Gewebes eine innere Hohlstruktur.
Durch Einpressen eines Gases wie Luft in das hergestellte Gewebe dehnt sich der innere Teil des Gewebes mit dem oberen und unteren Gewebe G_{H} und G_{L}, nicht aber die Randzone R, R'.
- Fig. 6: zeigt beispielhaft eine Ausführungsform eines aufgeblasenen, erfindungsgemässen Baukörpers mit zwei einander gegenüberliegenden Bauteilen BT im Querschnitt auf Basis des erfindungsgemässen Doppelgewebes, d.h. 4-Wand-Gewebes. Darin sind die Schussfäden S(A_{H}B_{L}) und S(A_{L}B_{H}) gezeigt, die hier beispielhaft eine rechteckige Hohlstruktur bilden. Das 4-Wand-Gewebe ist beispielhaft auf zwei gegenüberliegenden Seiten mit einem rigiden Werkstoff laminiert

## Patentansprüche

1. Doppelgewebe umfassend ein oberes Gewebe G_{H} und ein unteres Gewebe G_{L}, wobei die Gewebe G_{H} und G_{L} je eine Vielzahl von Kettfäden K, K_{R}, K_{H} und K_{L} und eine Vielzahl von Schussfäden S, S_{H} und S_{L} umfassen und die Gewebe G_{H} und G_{L} im Endbereich der Schussfäden S mit den Kettfäden K_{R} je zu einem gemeinsamen Rand R, R' verwoben sind, wobei zwischen den beiden Rändern R und R' das obere Gewebe G_{H} in ein Segment A_{H} und ein Segment B_{H} unterteilt ist, wobei das untere Gewebe G_{L} spiegelbildlich zu den Segmenten A_{H} und B_{H} in ein Segment A_{L} und ein Segment B_{L} unterteilt ist, wobei
- das Segment A_{H} die gleiche Länge wie das Segment B_{L} und dass das Segment A_{L} die gleiche Länge wie das Segment B_{H} aufweist, und
- mindestens ein Schussfaden S das Segment A_{H} des oberen Gewebes G_{H} mit dem Segment B_{L} des unteren Gewebes G_{L} verbindet und so den Schussfaden S(A_{H}B_{L}) bildet, und mindestens ein Schussfaden S das Segment A_{L} des unteren Gewebes G_{L} mit dem Segment B_{H} des oberen Gewebes G_{H} verbindet und so den Schussfaden S(A_{L}B_{H}) bildet, wobei der Schussfaden S(A_{H}B_{L}) bevorzugt parallel zum Segment B_{H} und der Schussfaden S(A_{L}B_{H}) bevorzugt parallel zum Segment A_{H} angeordnet ist,
**dadurch gekennzeichnet, dass** die Schussfäden S_{H} mit den Kettfäden K_{H} zum oberen Gewebe G_{H} verwoben sind und sich vom Rand R entlang dem ganzen oberen Gewebe G_{H}, welches die Kettfäden K_{H} umfasst, bis zum Rand R' erstrecken, und dass die Schussfäden S_{L} mit den Kettfäden K_{L} zum unteren Gewebe G_{L} verwoben sind und sich vom Rand R entlang dem ganzen unteren Gewebe G_{L}, welches die Kettfäden K_{L} umfasst, bis zum Rand R' erstrecken.

2. Doppelgewebe nach Anspruch 1, **dadurch gekennzeichnet, dass** für jeden beliebig definierten Längenbereich der Kettfäden K_{H} und K_{L} die Anzahl der Schussfäden S(A_{H}B_{L}) nicht mehr als 20%, bevorzugt nicht mehr als 10%, insbesondere nicht mehr als 5%, von der Anzahl der Schussfäden S(A_{L}B_{H}) abweicht.

3. Doppelgewebe nach Anspruch 1 oder 2, **dadurch gekennzeichnet, dass** die Länge des mindestens einen Schussfadens S(A_{H}B_{L}) zwischen den Segmenten A_{H} und B_{L} die gleiche Länge wie das Segment B_{H} aufweist, und/oder die Länge des mindestens einen Schussfadens S(A_{L}B_{H}) zwischen den Segmenten A_{L} und B_{H} die gleiche Länge wie das Segment A_{H} aufweist.

4. Doppelgewebe nach mindestens einem der Ansprüche 1 bis 3, **dadurch gekennzeichnet, dass** der Schussfaden S(A_{H}B_{L}), welcher das Segment A_{H} in die Untersegmente a_{H1} und a_{H2} und das Segment B_{L} in die Untersegmente b_{L1} und b_{L2} unterteilt, Teil der Untersegmente a_{H1} und b_{L2} ist, nicht aber Teil der Untersegmente a_{H2} und b_{L1}, wobei der Schussfaden S(A_{H}B_{L}) mindestens in den Bereichen W, wo das Untersegment a_{H1} an das Untersegment a_{H2} angrenzt, mit dem Segment A_{H} des Gewebes G_{H}, und, wo das Untersegment b_{L2} an das Untersegment b_{L1} angrenzt, mit dem Segment B_{L} des Gewebes G_{L} verwoben ist, und/oder dass der Schussfaden S(A_{L}B_{H}), welcher das Segment A_{L} in die Untersegmente a_{L1} und a_{L2} und das Segment B_{H} in die Untersegmente b_{H1} und b_{H2} unterteilt, Teil der Untersegmente a_{L1} und b_{H2} ist, nicht aber Teil der Untersegmente a_{L2} und b_{H1}, mindestens in den Bereichen W, wo das Untersegment a_{L1} an das Untersegment a_{L2} angrenzt, mit dem Segment A_{L} des Gewebes G_{L}, und, wo das Untersegment b_{H2} an das Untersegment b_{H1} angrenzt, mit dem Segment B_{H} des Gewebes G_{H} verwoben ist.

5. Doppelgewebe nach mindestens einem der Ansprüche 1 bis 4, **dadurch gekennzeichnet, dass** die Länge der Segmente A_{H} und B_{L} sowie B_{H} und A_{L} je etwa 0,5 - 300 cm, bevorzugt je etwa 1 - 100 cm, insbesondere je etwa 1 - 50 cm, beträgt.

6. Doppelgewebe nach mindestens einem der Ansprüche 1 bis 5, **dadurch gekennzeichnet, dass** die Kettenfäden K, K_{R}, K_{H} und K_{L} und/oder die Schussfäden S, S_{H}, S_{L}, S(A_{H}B_{L}) und S(A_{H}B_{L}) auf Basis von Naturfasern, insbesondere Pflanzenfasern, tierischen Fasern und/oder Mineralfasern; Chemiefasern aus natürlichen Polymeren aus pflanzlicher oder tierischer Herkunft, insbesondere Cellulosefasern, Alginatfasern, Elastodienfasern, Gummifasern, Proteinfasern; Chemiefasern aus synthetischen Polymeren, insbesondere Polymerisationsfasern, Polykondensationsfasern und/oder Polyadditionsfasern; und/oder Chemiefasern aus anorganische Rohstoffen, insbesondere Glasfasern, Basaltfasern, Kohlenstofffasern, Carbonfasern, Metallfasern, Keramikfasern und/oder Nanotubefasern, sind.

7. Doppelgewebe nach mindestens einem der Ansprüche 1 bis 6, **dadurch gekennzeichnet, dass** das Doppelgewebe im Anfangsbereich und/oder Endbereich der Kettfäden K, insbesondere mit einem durchgehenden Rand und/oder angebrachten Deckel, verschlossen ist und eine verschliessbare Öffnung, beispielsweise ein Ventil, und/oder einen Gasgenerator und/oder Gasdruckbehälter aufweist, wobei die Öffnung der Gasgenerator und/oder Gasdruckbehälter bevorzugt im Anfangsbereich und/oder Endbereich der Kettfäden K angeordnet ist.

8. Doppelgewebe nach mindestens einem der Ansprüche 1 bis 7, **dadurch gekennzeichnet, dass** das Gewebe G_{H} und/oder G_{L} mit mindestens einer Beschichtung versehen ist, wobei die Beschichtung bevorzugt eine Beschichtung auf Basis von Polyvinylchlorid (PVC), Thermoplastisches Polyurethan (TPU), Polyolefin (PO), Thermoplastischem Polyolefin (TPO), Ethylen-Tetrafluorethylen-Copolymer (ETFE), Polytetrafluorethylen-Polymer (PTFE), einem PVC/PU-Blend und/oder Mischungen davon ist.

9. Doppelgewebe nach mindestens einem der Ansprüche 1 bis 8, **dadurch gekennzeichnet, dass** mindestens eines der Segmente A_{H}, A_{L}, B_{H} und/oder B_{L} mit einem flächigen Bauteil BT, bevorzugt einem rigiden Werkstoff, laminiert ist.

10. Doppelgewebe nach Anspruch 9, **dadurch gekennzeichnet, dass** der flächige Bauteil ein Kunststoff, faserverstärkter Kunststoff, Glasfaser-Komposit, Karbonfaser-Komposit, Faser-Zement-Komposit, Holz, Karton, Glas, eine Steinplatte, Leichtbauplatte, Zementfaserplatte, Metallplatte und/oder Federstahlplatte umfasst.

11. Verfahren zur Herstellung des Doppelgewebes nach mindestens einem der Ansprüche 1 bis 10, **dadurch gekennzeichnet, dass** mittels Webtechnik mindestens ein Schussfaden S(A_{H}B_{L}) am Segment A_{H} des oberen Gewebes G_{H} befestigt, bevorzugt verwoben, wird und von dort direkt zum Segment B_{L} führt, an welchem der Schussfaden S(A_{H}B_{L}) am unteren Gewebes G_{L} befestigt, bevorzugt verwoben, wird, und mindestens ein Schussfaden S(A_{L}B_{H}) am Segment A_{L} des unteren Gewebes G_{L} befestigt, bevorzugt verwoben, wird und von dort direkt zum Segment B_{H} führt, an welchem der Schussfaden S(A_{L}B_{H}) am oberen Gewebe G_{H} befestigt, bevorzugt verwoben, wird, wobei der Schussfaden S(A_{H}B_{L}) bevorzugt parallel zum Segment B_{H} und der Schussfaden S(A_{L}B_{H}) bevorzugt parallel zum Segment A_{H} verläuft.

12. Verfahren nach Anspruch 11, **dadurch gekennzeichnet, dass** das Doppelgewebe mittels Jacquard Webtechnik und/oder Schaft-Webtechnik hergestellt wird.

13. Aufblasbarer Baukörper umfassend das Doppelgewebe nach mindestens einem der Ansprüche 1 bis 10, **dadurch gekennzeichnet, dass** das Doppelgewebe im Anfangsbereich und/oder Endbereich der Kettfäden K, insbesondere mit einem durchgehenden Rand und/oder einem angebrachten Deckel, verschlossen ist und eine verschliessbare Öffnung, beispielsweise ein Ventil, und/oder einen Gasgenerator und/oder Gasdruckbehälter aufweist, wobei mindestens eines der Segmente A_{H}, A_{L}, B_{H} und/oder B_{L} des Doppelgewebes mit mindestens einer Beschichtung versehen und/oder mit einem flächigen Bauteil BT, bevorzugt einem rigiden Werkstoff, laminiert ist.

14. Verwendung des Doppelgewebes nach mindestens einem der Ansprüche 1 bis 10, des nach dem Verfahren nach Anspruch 11 oder 12 hergestellten Doppelgewebes und des Baukörpers nach Anspruch 13 in der Agrotech, Buildtech, Clothtech, Geotech, Hometech, Indutech, Medtech, Mobiltech, Oekotech, Packtech, Protech und/oder Sporttech.

15. Verwendung des Doppelgewebes nach mindestens einem der Ansprüche 1 bis 10, des nach dem Verfahren nach Anspruch 11 oder 12 hergestellten Doppelgewebes und des Baukörpers nach Anspruch 13 als Bauelement für den Leichtbau in Gebäuden, Fahrzeugen und/oder Schiffbau; zum Begrünen von Flächen, insbesondere Oberflächen wie Fassaden; als Isolationsmaterial gegen Kälte, Wärme und/oder Schall; zur Filtration von Gasen, Flüssigkeiten und/oder Suspensionen; als Schutzhüllen und/oder als vorgefertigte Gebäude oder Gebäudeteile.

## Claims

1. Double fabric comprising an upper fabric G_{H} and a lower fabric G_{L}, wherein the fabrics G_{H} and G_{L} each comprise a plurality of warp threads K, K_{R}, K_{H} and K_{L} and a plurality of weft threads S, S_{H} and S_{L} and the fabrics G_{H} and G_{L} are woven with the warp threads K_{R} in the end region of the weft threads S to a common edge R, R', wherein between the two edges R and R' the upper fabric G_{H} is divided into a segment A_{H} and a segment B_{H}, wherein the lower fabric G_{L} is divided into a segment A_{L} and a segment B_{L} as a mirror images to the segments A_{H} and B_{H}, wherein
- the segment A_{H} has the same length as the segment B_{L} and the segment A_{L} has the same length as the segment B_{H} and
- at least one weft thread S connects the segment A_{H} of the upper fabric G_{H} to the segment B_{L} of the lower fabric G_{L} and thus forms the weft thread S(A_{H}B_{L}) and at least one weft thread S connects the segment A_{L} of the lower fabric G_{L} to the segment B_{H} of the upper fabric G_{H} and thus forms the weft thread S(A_{L}B_{H}), wherein the weft thread S(A_{H}B_{L}) is preferably arranged parallel to the segment B_{H} and the weft thread S(A_{L}B_{H}) is preferably arranged parallel to the segment A_{H},
**characterized in that** the weft threads S_{H} are woven with the warp threads K_{H} to the upper fabric G_{H} and extend from the edge R along the entire upper fabric G_{H}, which comprises the warp threads K_{H} as far as the edge R' and that the weft threads S_{L} are woven with the warp threads K_{L} to the lower fabric G_{L} and extend from the edge R along the entire lower fabric G_{L} comprising the warp threads K_{L} as far as the edge R'.

2. Double fabric according to Claim 1, **characterized in that** for any arbitrarily defined length region of the warp threads K_{H} and K_{L}, the number of weft threads S(A_{H}B_{L}) differs by no more than 20%, preferably by no more than 10%, in particular by no more than 5% from the number of weft threads S(A_{L}B_{H}).

3. Double fabric according to Claim 1 or 2, **characterized in that** the length of the at least one weft thread S(A_{H}B_{L}) between the segments A_{H} and B_{L} has the same length as the segment B_{H} and/or the length of the at least one weft thread S(A_{L}B_{H}) between the segments A_{L} and B_{H} has the same length as the segment A_{H}.

4. Double fabric according to at least one of Claims 1 to 3, **characterized in that** the weft thread S(A_{H}B_{L}) which divides the segment A_{H} into the subsegments a_{H1} and a_{H2} and the segment B_{L} into the subsegments b_{L1} and b_{L2} is part of the subsegments a_{H1} and b_{L2} but not part of the subsegments a_{H2} and b_{L1}, wherein the weft thread S(A_{H}B_{L}), at least in the regions W where the subsegment a_{H1} adjoins the subsegment a_{H2}, is woven with the segment A_{H} of the fabric G_{H} and, wherein the subsegment b_{L2} adjoins the subsegment b_{L1}, is woven with the segment B_{L} of the fabric G_{L} and/or the weft thread S (A_{L}B_{H}) which divides the segment A_{L} into the subsegments a_{L1} and a_{L2} and the segment B_{H} into the subsegments b_{H1} and b_{H2}, is part of the subsegments a_{L1} and b_{H2} but is not part of the subsegments a_{L2} and b_{H1}, at least in the regions W where the subsegment a_{L1} adjoins the subsegment a_{L2} is woven with the segment A_{L} of the fabric G_{L} and, where the subsegment b_{H2} adjoins the subsegment b_{H1}, is woven with the segment B_{H} of the fabric G_{H}.

5. Double fabric according to at least one of Claims 1 to 4, **characterized in that** the length of the segments A_{H} and B_{L} as well as B_{H} and A_{L} is approximately 0.5 - 300 cm each, preferably approximately 1 - 100 cm each, in particular approximately 1 - 50 cm each.

6. Double fabric according to at least one of Claims 1 to 5, **characterized in that** the warp threads K, K_{R}, K_{H} and K_{L} and/or the weft threads S, S_{H}, S_{L}, S(A_{H}B_{L}) and S(A_{H}B_{L}) are based on natural fibres, in particular plant fibres, animal fibres and/or mineral fibres; chemical fibres of natural polymers of plant or animal origin, in particular cellulose fibres, alginate fibres, elastodiene fibres, rubber fibres, protein fibres; chemical fibres of synthetic polymers, in particular polymerization fibres, polycondensation fibres and/or polyaddition fibres; and/or chemical fibres of inorganic raw materials, in particular glass fibres, basalt fibres, carbon fibres, carbon fibres, metal fibres, ceramic fibres and/or nanotube fibres.

7. Double fabric according to at least one of Claims 1 to 6, **characterized in that** in the initial region and/or end region of the warp threads K, the double fabric is closed in particular with a continuous edge and/or attached cover and has a closable opening, for example, a valve and/or a gas generator and/or gas pressure container, wherein the opening of the gas generator and/or gas pressure container is preferably arranged in the initial region and/or end region of the warp threads K.

8. Double fabric according to at least one of Claims 1 to 7, **characterized in that** the fabric G_{H} and/or G_{L} is provided with at least one coating, wherein the coating is preferably a coating based on polyvinylchloride (PVC), thermoplastic polyurethane (TPU), polyolefin (PO), thermoplastic polyolefin (TPO), ethylene tetrafluoroethylene copolymer (ETFE), polytetraofluoroethylene polymer (PTFE), a PVC/PU blend and/or mixtures thereof.

9. Double fabric according to at least one of Claims 1 to 8, **characterized in that** at least one of the segments A_{H}, A_{L}, B_{H} and/or B_{L} is laminated with a planar component BT, preferably a rigid material.

10. Double fabric according to Claim 9, **characterized in that** the planar component comprises a plastic, fibre-reinforced plastic, glass-fibre composite, carbon fibre composite, fibre cement composite, wood, cardboard, glass, a stone slab, light-weight building slab, cement fibre board, metal plate and/or spring steel plate.

11. Method for producing a double fabric according to at least one of Claims 1 to 10, **characterized in that** at least one weft thread S(A_{H}B_{L}) is fastened to the segment A_{H} of the upper fabric G_{H}, preferably woven by means of weaving technology and from there is guided directly to the segment B_{L} on which the weft thread S (A_{H}B_{L}) is fastened to the lower fabric G_{L}, preferably woven, and at least one weft thread S(A_{L}B_{H}) is fastened on the segment A_{L} of the lower fabric G_{L}, preferably woven and from there is guided directly to the segment B_{H} on which the weft thread S(A_{L}B_{H}) is fastened on the upper fabric G_{H}, preferably woven, wherein the weft thread S(A_{H}B_{L}) preferably runs parallel to the segment B_{H} and the weft thread S(A_{L}B_{H}) preferably runs parallel to the segment A_{H}.

12. Method according to Claim 11, **characterized in that** the double fabric is produced by means of Jacquard weaving technology and/or shaft weaving technology.

13. Inflatable structural shell comprising the double fabric according to at least one of Claims 1 to 10, **characterized in that** in the initial region and/or end region of the warp threads K, the double fabric is closed in particular with a continuous edge and/or an attached cover and has a closable opening, for example, a valve and/or a gas generator and/or gas pressure container, wherein at least one of the segments A_{H}, A_{L}, B_{H} and/or B_{L} of the double fabric is provided with at least one coating and/or is laminated with a planar component BT, preferably a rigid material.

14. Use of the double fabric according to at least one of Claims 1 to 10, the double fabric produced according to the method according to Claim 11 or 12 and the structural shell according to Claim 13, in agrotech, buildtech, clothtech, geotech, hometech, indutech, medtech, mobile tech, oekotech, packtech, protech and/or sporttech.

15. Use of the double fabric according to at least one of Claims 1 to 10, the double fabric produced according to the method according to Claim 11 or 12 and the structural shell according to Claim 13, as a structural element for lightweight construction in buildings, vehicles and/or shipbuilding; for greening areas, in particular surfaces such as facades; as insulation material against cold, heat and/or sound; for filtering gases, liquids and/or suspensions; as protective shells and/or as prefabricated buildings or building parts.

## Revendications

1. Double-tissage comprenant un tissu supérieur GH et un tissu inférieur G_{L}, les tissus G_{H} et G_{L} comprenant une pluralité de fils de chaîne K, K_{R}, K_{H} et K_{L} et une pluralité de fils de trame S, S_{H} et S_{L} et les tissus G_{H} et G_{L} étant tissés dans la zone de fin des fils de trame S avec les fils de chaîne K_{R} chaque fois en un bord R, R' commun, entre les deux bords R et R', le tissu supérieur G_{H} étant divisé en un segment A_{H} et un segment B_{H}, le tissu inférieur G_{L} étant divisé en symétrie spéculaire aux segments A_{H} et B_{H} en un segment A_{L} et un segment B_{L},
- le segment A_{H} présentant la même longueur que le segment B_{L} et le segment A_{L} présentant la même longueur que le segment B_{H}, et
- au moins un fil de trame S reliant le segment A_{H} du tissu supérieur G_{H} avec le segment B_{L} du tissu inférieur G_{L} et formant ainsi le fil de trame S(A_{H}B_{L}), et au moins un fil de trame S reliant le segment A_{L} du tissu inférieur G_{L} avec le segment B_{H} du tissu supérieur G_{H} et formant ainsi le fil de trame S(A_{L}B_{H}), le fil de trame S(A_{H}B_{L}) étant placé de préférence à la parallèle du segment B_{H} et le fil de trame S(A_{L}B_{H}) étant placé de préférence à la parallèle du segment A_{H},
**caractérisé en ce que** les fils de trame S_{H} sont tissés avec les fils de chaîne K_{H} pour créer le tissu supérieur G_{H} et s'étendent du bord R le long de l'ensemble du tissu supérieur G_{H}, lequel comprend les fils de chaîne K_{H} jusqu'au bord R', et **en ce que** les fils de trame S_{L} sont tissés avec les fils de chaîne K_{L} pour créer le tissu inférieur G_{L} et s'étendent du bord R le long de l'ensemble du tissu inférieur G_{L}, lequel comprend les fils de chaîne K_{L} jusqu'au bord R' .

2. Double-tissage selon la revendication 1, **caractérisé en ce que** pour chaque zone de longueur définie quelconque des fils de chaîne K_{H} et K_{L}, le nombre des fils de trame S(A_{H}B_{L}) ne diverge de pas plus de 20 %, de préférence de pas plus de 10 %, notamment de pas plus de 5 % du nombre des fils de trame S(A_{L}B_{H}).

3. Double-tissage selon la revendication 1 ou 2, **caractérisé en ce que** la longueur de l'au moins un fil de trame S(A_{H}B_{L}) entre les segments A_{H} et B_{L} présente la même longueur que le segment B_{H}, et/ou la longueur de l'au moins un fil de trame S(A_{L}B_{H}) entre les segments A_{L} et B_{H} présente la même longueur que le segment A_{H}.

4. Double-tissage selon au moins l'une quelconque des revendications 1 à 3, **caractérisé en ce que** le fil de trame S(A_{H}B_{L}), lequel divise le segment A_{H} en les sous-segments a_{H1} et a_{H2} et le segment B_{L} en les sous-segments b_{L1} et b_{L2} est une partie des sous-segments a_{H1} et b_{L2}, mais n'est pas une partie des sous-segments a_{H2} et b_{L1}, au moins dans les zones W, dans lesquelles le sous-segment a_{H1} est adjacent au sous-segment a_{H2}, le fil de trame S(A_{H}B_{L}) étant tissé avec le segment A_{H} du tissu G_{H}, et dans lesquelles le sous-segment b_{L2} est adjacent au sous-segment b_{L1}, étant tissé avec le segment B_{L} du tissu G_{L}, et/ou **en ce que** le fil de trame S(A_{L}B_{H}), lequel divise le segment A_{L} en les sous-segments a_{L1} et a_{L2} et le segment B_{H} en les sous-segments b_{H1} et b_{H2} est une partie des sous-segments a_{L1} et b_{H2} mais n'est pas une partie des sous-segments a_{L2} et b_{H1}, au moins dans les zones W, dans lesquelles le sous-segment a_{L1} est adjacent au sous-segment a_{L2}, est tissé avec le segment A_{L} du tissu G_{L}, et dans lesquelles le sous-segment b_{H2} est adjacent au sous-segment b_{H1} est tissé avec le segment B_{H} du tissu G_{H}.

5. Double-tissage selon au moins l'une quelconque des revendications 1 à 4, **caractérisé en ce que** la longueur des segments A_{H} et B_{L} ainsi que B_{H} et A_{L} s'élève approximativement à chaque fois de 0,5 à 300 cm, de préférence chaque fois à approximativement de 1 à 100 cm, notamment chaque fois à approximativement de 1 à 50 cm.

6. Double-tissage selon au moins l'une quelconque des revendications 1 à 5, **caractérisé en ce que** les fils de chaîne K, K_{R}, K_{H} et K_{L} et/ou les fils de trame S, S_{H}, S_{L}, S(A_{H}B_{L}) et S(A_{H}B_{L}) sont à base de fibres naturelles notamment de fibres végétales, de fibres animales et/ou de fibres minérales ; de fibres chimiques en polymères naturels, d'origine végétale ou animale, notamment de fibres de cellulose, de fibres d'alginate, de fibres d'élastodiène, de fibres de caoutchouc, de fibres de protéine ; de fibres chimiques en polymères synthétiques, notamment en fibres de polymérisation, de fibres de polycondensation et/ou de fibres de polyaddition; et/ou de fibres chimiques en matières premières inorganiques, notamment de fibres de verre, de fibres de basalte, de fibres de carbone, de fibres métalliques, de fibres de céramique et/ou de fibres de nanotubes.

7. Double-tissage selon au moins l'une quelconque des revendications 1 à 6, **caractérisé en ce que** dans la zone du commencement et/ou dans la zone de fin des fils de chaîne K, le double-tissage est fermé notamment à l'aide d'un bord traversant et/ou d'un couvercle monté, et comporte une ouverture fermable, par exemple une soupape, et/ou un générateur de gaz et/ou un réservoir de gaz sous pression, l'ouverture du générateur de gaz et/ou du réservoir de gaz sous pression étant placée de préférence dans la zone du commencement et/ou dans la zone de fin des fils de chaîne K.

8. Double-tissage selon au moins l'une quelconque des revendications 1 à 7, **caractérisé en ce que** le tissu G_{H} et/ou G_{L} est muni d'au moins un revêtement, le revêtement étant de préférence un revêtement à base de polychlorure de vinyle (PVC), de polyuréthane thermoplastique (TPU), de polyoléfine (PO), de polyoléfine thermoplastique (TPO), d'un copolymère d'éthylène/de tétrafluoroéthylène (ETFE), d'un polymère de polytétrafluoroéthylène (PTFE), d'un mariage de PVC/PU et/ou de mélanges de ces derniers.

9. Double-tissage selon au moins l'une quelconque des revendications 1 à 8, **caractérisé en ce qu'**au moins l'un des segments A_{H}, A_{L}, B_{H} et/ou B_{L} est laminé avec un élément structurel plan, de préférence avec un matériau rigide.

10. Double-tissage selon la revendication 9, **caractérisé en ce que** l'élément structurel plan comprend une matière plastique, une matière plastique renforcée par fibres, un composite de fibres de verre, un composite de fibres de carbone, un composite de fibrociment, du bois, du carton, du verre, une dalle en pierre, un panneau alvéolaire, un panneau de fibrociment, une plaque métallique et/ou une plaque d'acier à ressort.

11. Procédé destiné à fabriquer le double-tissage selon au moins l'une quelconque des revendications 1 à 10, **caractérisé en ce que** par technique de tissage, on fixe, on tisse de préférence au moins un fil de trame S(A_{H}B_{L}) sur le segment A_{H} du tissu supérieur G_{H} et de cet endroit, on l'amène directement vers le segment B_{L}, sur lequel on fixe, on tisse de préférence le fil de trame S(A_{H}B_{L}) sur le tissu inférieur G_{L}, et on fixe, on tisse de préférence un fil de trame S(A_{L}B_{H}) sur le segment A_{L} du tissu inférieur G_{L} et de cet endroit, on l'amène directement vers le segment B_{H} sur lequel on fixe, on tisse de préférence le fil de trame S(A_{L}B_{H}) sur le tissu supérieur G_{H}, le fil de trame S(A_{H}B_{L}) s'écoulant de préférence à la parallèle du segment B_{H} et le fil de trame S(A_{L}B_{H}) s'écoulant de préférence à la parallèle du segment A_{H}.

12. Procédé selon la revendication 11, **caractérisé en ce qu'**on fabrique le double-tissage par technique de tissage jacquard ou par technique de tissage par cadre.

13. Structure gonflable comprenant le double-tissage selon au moins l'une quelconque des revendications 1 à 10, **caractérisée en ce que** dans la zone de début et/ou dans la zone de fin des fils de chaîne K, le double-tissage est fermé notamment avec un bord traversant et/ou avec un couvercle monté, et comporte une ouverture fermable, par exemple une soupape, et/ou un générateur de gaz et/ou un réservoir de gaz sous pression, au moins l'un des segments A_{H}, A_{L}, B_{H} et/ou B_{L} du double-tissage étant muni d'au moins un revêtement et/ou étant laminé avec un élément structurel plan BT, de préférence avec un matériau rigide.

14. Utilisation du double-tissage selon au moins l'une quelconque des revendications 1 à 10, du double tissage fabriqué d'après un procédé selon la revendication 11 ou 12 et de la structure selon la revendication 13 dans les domaines du textile agricole, du textile de construction, du textile vestimentaire, du géotextile, du textile de l'habitation, du textile industriel, du textile médical, du textile pour mobiles, du textile écologique, du textile d'emballage, du textile de protection et/ou du textile sportif.

15. Utilisation du double-tissage selon au moins l'une quelconque des revendications 1 à 10, du double tissage fabriqué d'après un procédé selon la revendication 11 ou 12 et de la structure selon la revendication 13 en tant qu'élément structurel pour la construction légère dans le bâtiment, la construction automobile et/ou la construction navale ; pour végétaliser des surfaces, notamment telles que des façades, comme isolant contre le froid, la chaleur et/ou les nuisances sonores ; pour filtrer des gaz, des liquides et/ou des suspensions ; comme housses protectrices et/ou comme bâtiments ou éléments de bâtiments préfabriqués.
